# FASCICULE DE BREVET EUROPEEN

(11) **EP 2 804 259 B1**
(45) Date de publication et mention de la délivrance du brevet: **18.09.2019**
(21) Numéro de dépôt: 13305610.1
(22) Date de dépôt: 15.05.2013
(51) Int. Cl.: H01Q 1/42, H01Q 17/00, H01Q 19/02, H01Q 19/19

(54) **Radôme pour une antenne à réflecteur concave**
Radom für eine Antenne mit Konkavreflektor
Radome for a concave reflector antenna

(43) Date de publication de la demande: 19.11.2014
(73) Titulaire: Alcatel- Lucent Shanghai Bell Co., Ltd, Shanghai 201206 (CN)
(72) Inventeur: Lebayon, Armel, 44570 TRIGNAC (FR); Tuau, Denis, 44570 TRIGNAC (FR)
(74) Mandataire: Nokia EPO representatives

(56) Documents cités:
- WO-A1-2013/105086
- DE-A1- 4 219 582
- FR-A1- 2 671 235
- US-A1- 2005 035 923
- US-A1- 2006 238 404

## Description

### DOMAINE

La présente invention se rapporte à une antenne de télécommunication à réflecteur concave ayant par exemple la forme d'au moins une portion de parabole. Ces antennes, notamment de type micro-onde, sont utilisées habituellement dans les réseaux de communication mobile. Ces antennes fonctionnent indifféremment en mode transmetteur ou en mode récepteur, correspondant à deux sens opposés de propagation des ondes RF.

### ARRIERE PLAN

Dans les antennes à réflecteur parabolique, la valeur du diamètre du réflecteur est déterminée par la fréquence centrale de travail de l'antenne. Plus la fréquence de travail de l'antenne est basse, plus le diamètre du réflecteur est important à gain d'antenne équivalent. Pour les antennes à réflecteur profond (« deep dish » en anglais), le rapport F/D est inférieur ou égal à 0,25. Dans ce rapport, F est la distance focale du réflecteur (distance entre le sommet du réflecteur et son foyer) et D est le diamètre du réflecteur. Ces antennes présentent des pertes par débordement (« spillover » en anglais) qui sont élevées et diminuent le rapport avant/arrière (« front-to-back ratio » en anglais) de l'antenne. Les pertes par débordement conduisent à une pollution de l'environnement par les ondes RF et doivent être limitées à des niveaux définis par des normes.

Par ailleurs on connait le document US 2005/035923 A1 qui décrit une antenne comprenant un réflecteur et un radôme. Un matériau absorbant est placé au sommet du réflecteur la partie du signal RF incident réfléchie par la partie centrale du radôme.

Le document DE 42 19 582 A1 discute d'une antenne directive avec du matériau absorbant avec des fentes et des trous sur la région de bord de son réflecteur.

Le document US-2006/238404 décrit un radar couvert par un radôme, dont des pièces en matériau absorbant sont disposées sur la surface intérieure du radôme pour éviter de recevoir des signaux provenant de directions non désirées.

Une solution habituelle est d'attacher à la périphérie du réflecteur parabolique une paroi cylindrique, appelée aussi jupe (« shroud » en anglais), de diamètre voisin de celui du réflecteur et de hauteur convenable, le plus souvent revêtue d'un matériau absorbant le rayonnement RF. L'utilisation d'une jupe absorbante onéreuse est nécessaire pour limiter l'effet de débordement et améliorer es performances de l'antenne. Néanmoins, cette solution augmente le coût de l'antenne, ses dimensions et rend plus complexe l'emballage pour le transport.

Cependant la présence de la jupe augmente la prise au vent de l'antenne et le risque d'accumulation d'éléments polluant. Aussi on associe à la jupe un radôme qui présente une surface protectrice imperméable cloisonnant l'espace défini par le réflecteur et la jupe vis-à-vis de l'extérieur. Ce radôme peut être souple ou rigide, plan ou non, et de forme quelconque. Un radôme rigide circulaire, le plus utilisé actuellement, présente l'avantage d'une bonne résistance vis-à-vis de l'environnement climatique extérieur tel que pluie, vent ou neige.

### RESUME

Pour éliminer ces inconvénients, on propose de supprimer la jupe. Toutefois en l'absence de jupe le rayonnement latéral de l'antenne subsiste et peut provoquer un débordement. On cherche donc à limiter ce débordement, tout en conservant des performances de même niveau que les antennes micro-ondes connues ayant un réflecteur parabolique munie d'une jupe.

Le but est donc de proposer un radôme permettant d'obtenir un diagramme de radiation conduisant à des performances satisfaisantes, conformes aux normes existantes, avec un faible impact sur le gain de l'antenne.

L'invention a pour objet une antenne à réflecteur concave, selon l'objet de la revendication 1, comportant un radôme fixé directement sur le bord du réflecteur, la surface intérieure du radôme comportant au moins une pièce absorbante couvrant partiellement sa surface et disposée le long de son bord périphérique.

Le radôme est « fixé directement sur le bord du réflecteur » car le réflecteur ne comporte pas de jupe de telle sorte que le radôme n'est pas attaché à une jupe, mais directement au réflecteur.

De préférence la surface du radôme couverte par la ou les pièce(s) absorbante(s) est inférieure à 15% de la surface totale.

Selon un aspect, la pièce absorbante a une forme sensiblement triangulaire, la base de la pièce absorbante étant arrondie suivant le bord du radôme.

Selon un mode de réalisation préféré, la pièce absorbante a une forme sensiblement triangulaire, une partie de sa surface ayant été enlevée latéralement, la base de la pièce absorbante suivant le bord du radôme.

Selon une variante, la partie de surface enlevée est constituée par l'élimination de surfaces de chaque côté du triangle selon une découpe en arc de cercle.

Selon une autre variante, la partie de surface enlevée est constituée par l'élimination de surfaces de chaque côté du triangle selon une découpe en forme de triangle isocèle.

De préférence, le radôme comporte deux pièces absorbantes en position diamétralement opposée.

Le radôme a été modifié par l'ajout de pièces constituées d'un matériau absorbant avec une forme particulièrement étudiée pour réduire le débordement et au moins conserver les performances du diagramme de rayonnement avec le plus faible impact sur le gain, sans qu'il soit nécessaire d'ajouter une jupe.

Selon une forme d'exécution, la longueur de la base de la pièce absorbante est comprise entre D/5 et 2D/5 où D est le diamètre du radôme.

Selon une autre forme d'exécution, le rapport de la longueur de la base de la pièce absorbante à la hauteur de la pièce absorbante est compris entre 1 et 2.

Selon un mode particulier de réalisation, le radôme est circulaire, plan et rigide.

Une antenne micro-ondes à faible débordement est une garantie de qualité d'émission/réception car elle permet de réaliser la liaison radio avec de très faibles interférences entre les antennes voisines, en particulier dans une zone à forte densité d'antennes. En outre cette antenne est moins onéreuse, de taille réduite et d'un transport plus facile que les antennes de l'art antérieur.

### BREVE DESCRIPTION

D'autres caractéristiques et avantages de la présente invention apparaîtront à la lecture de la description qui suit d'un mode de réalisation, donné bien entendu à titre illustratif et non limitatif, et dans le dessin annexé sur lequel
- la figure 1 illustre schématiquement en coupe une antenne micro-onde à double réflecteur ne comportant pas de jupe absorbante,
- la figure 2 illustre schématiquement en coupe une antenne micro-onde à double réflecteur selon un mode de réalisation,
- la figure 3 illustre schématiquement la face interne d'un radôme,
- la figure 4 illustre schématiquement la face interne d'un radôme selon un premier mode de réalisation,
- la figure 5 illustre schématiquement la face interne d'un radôme selon un deuxième mode de réalisation,
- la figure 6 illustre schématiquement en détail la forme de la pièce diélectrique selon le deuxième mode de réalisation,
- la figure 7 illustre schématiquement la face interne d'un radôme selon un troisième mode de réalisation,
- la figure 8 illustre schématiquement la face interne d'un radôme selon un quatrième mode de réalisation,
- la figure 9 illustre le diagramme de rayonnement dans le plan horizontal d'une antenne de l'art antérieur ne comportant pas de jupe,
- la figure 10 illustre le diagramme de rayonnement dans le plan horizontal d'une antenne selon le premier mode de réalisation,
- la figure 11 illustre le diagramme de rayonnement dans le plan horizontal d'une antenne selon le deuxième mode de réalisation.

Sur les figures 9 à 11, le rayonnement R en dB est donné en ordonnée, et en abscisse l'angle d'émission/réception α en degrés.

### DESCRIPTION DETAILLEE

La figure 1 illustre une antenne **1** comprenant un réflecteur primaire **2** concave et un réflecteur secondaire **3.** L'antenne **1** est alimentée par un guide d'onde **4** qui peut être un tube creux métallique, par exemple en aluminium. Les réflecteurs **2, 3** sont protégés par un radôme **5.** Cette antenne **1** ne comporte pas de jupe absorbante. Le guide d'onde **4** émet un rayonnement incident en direction du réflecteur secondaire **3** qui est réfléchi vers le réflecteur primaire **2,** formant le faisceau principal **6** en direction d'un récepteur. Cependant une partie du rayonnement incident est renvoyé dans une direction divergente et provoque des pertes par débordement **7.** Une autre partie du rayonnement est réfléchi par le réflecteur primaire **2,** mais ce rayonnement réfléchi est masqué par le réflecteur secondaire **3** qui le renvoie à nouveau vers le réflecteur primaire **2.** Il est alors réfléchi par le réflecteur primaire **2** et renvoyé dans une direction divergente, provoquant des pertes par effet de masque **8.**

Dans le mode de réalisation de l'invention illustré sur la figure 2, une antenne **10** comprend un réflecteur primaire **11** concave et un réflecteur secondaire **12.** L'antenne **10** est alimentée par un guide d'onde **13.** Les réflecteurs **11, 12** sont protégés par un radôme **14.** Le guide d'onde **13** émet un rayonnement incident en direction du réflecteur secondaire **12** dont une partie **15** est renvoyée dans une direction divergente. Des pièces absorbantes **16** sont disposées sur la face interne du radôme **14** le long du bord du réflecteur primaire **11.** Le rayonnement latéral divergent **15** est absorbé par les pièces **16** et le débordement est ainsi évité, sans compromettre les autres caractéristiques.

La figure 3 illustre une antenne **30** micro-onde à réflecteur **31** concave profond à ouverture circulaire, protégé par un radôme **32** qui est ici un radôme plan rigide. Un anneau **33** en matériau absorbant de largeur **H0** est disposé sur la face interne **34** du radôme **32** le long du bord périphérique du réflecteur **31.** De la largeur **H0** de l'anneau absorbant **33** dépend la réduction du débordement. La présence de l'anneau absorbant **33** permet de réduire significativement les pertes par débordement. Toutefois dans le cas présent, l'impact de l'anneau absorbant **33** sur le gain de l'antenne **30** sera relativement important à cause de la grande surface du radôme couverte par l'anneau qui ne devrait toutefois pas dépasser 25% de la surface totale, et de préférence ne pas dépasser 15%. En outre l'amélioration du diagramme de rayonnement de l'antenne **30** dans le plan horizontal n'est pas privilégiée par cet exemple. On a décrit une pièce absorbante ayant la forme d'un anneau plein continu. Toutefois on pourra envisager par exemple un anneau formé d'une succession de triangles formant un bord interne denté.

On considérera maintenant la figure 4 qui illustre un premier mode de réalisation d'une antenne **40** micro-onde à réflecteur **41** concave profond et à faible distance focale (F/D = 0,2) protégé par un radôme **42** plan rigide de forme circulaire. Des pièces absorbantes **43** sont placées de manière diamétralement opposée afin d'améliorer les performances dans le plan horizontal (plan de l'azimut) en agissant d'une manière analogue à une jupe. Les pièces absorbantes **43** sont disposées sur la face interne **44** du radôme **41** le long de sa périphérie qui suit le bord du réflecteur **41.**

Les pièces absorbantes **43** ont une forme particulière : ici sensiblement triangulaire, la base de la pièce absorbante suivant le bord du radôme qui est arrondi. De la hauteur **H1** de la pièce absorbante dépend la réduction du débordement et la longueur **B1** de la base de la pièce absorbante **43** agit sur le rapport avant/arrière de l'antenne, c'est-à-dire le rapport entre l'intensité de rayonnement du lobe principal à l'avant de l'antenne et l'intensité du lobe arrière à 180°, ici dans le plan horizontal. Les pièces absorbantes **43** couvrent au plus 15% de la surface intérieure du radôme **42.**

La figure 5 illustre un deuxième mode de réalisation avantageux d'une antenne **50** micro-onde fonctionnant dans un domaine de fréquence élevé (GHz), qui comporte un réflecteur **51** concave profond et à faible distance focale (F/D = 0,2) protégé par un radôme **52** plan rigide de forme circulaire. Des pièces absorbantes **53** sont disposées sur la face interne **54** du radôme **52** le long du bord du réflecteur **51.** La pièce absorbante **53** est réalisée dans un matériau absorbant tel que par exemple une mousse polyuréthanne imprégnée de carbone. Pour un fonctionnement satisfaisant de l'antenne **50** dans une bande de fréquence de 6 GHz à 40 GHz, l'épaisseur d'une pièce absorbante **53** est inférieure à 20 mm, et de préférence de l'ordre de 12 mm.

Les pièces absorbantes **53** sont placées de manière diamétralement opposée pour améliorer les performances dans le plan horizontal. Les pièces absorbantes **53** couvrent au plus 15% de la surface intérieure du radôme **52.** Au-delà de 15%, l'impact de la présence des pièces absorbantes **53** sur le gain de l'antenne devient important et les lobes secondaires du diagramme de rayonnement augmentent. Dans le cas présent les pièces absorbantes **53** couvrent environ 10% de la surface intérieure du radôme **52.** Le rapport avant/arrière du diagramme de rayonnement est alors significativement amélioré avec peu d'impact sur le gain (0,3 dB au maximum).

La longueur **B2** de la base de la pièce absorbante **53** triangulaire est suffisamment importante pour obtenir un rapport avant/arrière élevé. La forme de la base de la pièce absorbante **53** est adaptée à celle du bord du réflecteur afin de réduire efficacement le débordement sans qu'il soit nécessaire d'augmenter la hauteur **H2** de la pièce absorbante **53.** La hauteur **H2** de la pièce absorbante **53** a un impact direct sur le domaine d'angle autour de 60° du diagramme de rayonnement d'une antenne à réflecteur parabolique profond. Par exemple, dans le cas d'un réflecteur concave à ouverture circulaire de diamètre D, la longueur de la base **B2** est de préférence comprise entre D/5 et 2D/5. Le rapport B2/H2 entre la longueur de la base **B2** et la hauteur **H2** de la pièce absorbante **53** est de préférence compris entre 1 et 2 : 1 ≤ B2/H2 ≤ 2. Ces valeurs permettent d'atteindre un résultat en termes de réduction du débordement et de rapport avant/arrière qui est significatif et permet un fonctionnement pleinement satisfaisant d'une telle antenne.

Dans ce mode de réalisation la pièce absorbante a la forme d'un triangle dont une partie de la surface a été enlevée. La forme particulière de la pièce absorbante **53** est obtenue de préférence en éliminant des surfaces **60** arrondies de chaque côté du triangle selon une découpe qui peut prendre la forme d'un arc de cercle **61,** comme illustré sur la figure 6 par exemple, sans modifier la hauteur **H2** de la pièce absorbante **53.** La surface arrondie ou segment circulaire **60** est une partie d'un disque **62** définie comme un domaine séparé du reste du disque **62** par une corde ou droite sécante **63.** Le segment circulaire **60** est donc la partie du disque comprise entre la droite sécante **63** et l'arc de cercle **61.** La forme de la pièce absorbante **53** est calculée pour obtenir un compromis favorable entre la réduction du débordement, l'amélioration du rapport avant/arrière et l'impact sur le gain de l'antenne **50.** La valeur du champ électromagnétique de la majeure partie de la surface centrale du radôme **52** décroît assez rapidement quand on se rapproche du bord périphérique du radôme **52** circulaire. La forme particulière de la pièce absorbante **53** placée à proximité du bord du radôme **52** permet de créer une zone de transition progressive entre le bord et la surface centrale du radôme **52.**

La forme particulière de la pièce absorbante est de préférence obtenue à partir d'une forme sensiblement triangulaire en éliminant des surfaces sur les côtés du triangle de manière à réduire la surface correspondant à la pointe du triangle tout en préservant le plus possible de surface à la base. Cette forme est obtenue par une découpe qui peut notamment prendre la forme d'un arc de cercle **61** comme illustré sur les figures 5 et 6, ou d'une courbe de Gauss, ou bien encore de toute autre forme permettant d'atteindre le but recherché telle qu'un triangle comme sur la figure 7 ou un rectangle comme sur la figure 8 par exemple.

La figure 7 illustre un troisième mode de réalisation d'une antenne **70** micro-onde à réflecteur **71** concave circulaire protégé par un radôme **72** plan rigide de forme circulaire. Des pièces absorbantes **73** sont disposées sur la face interne **74** du radôme **72.** La pièce absorbante **73** a sensiblement la forme d'un triangle de hauteur **H3** et de longueur de base **B3** dont des surfaces **75** ont été enlevées latéralement par une découpe de forme sensiblement triangulaire. La base de la pièce absorbante **73** est arrondie de manière à épouser la forme du bord de l'ouverture circulaire du réflecteur **72.**

La figure 8 illustre un quatrième mode de réalisation d'une antenne **80** micro-onde à réflecteur **81** concave circulaire protégé par un radôme **82** plan rigide de forme circulaire. Des pièces absorbantes **83** sont disposées sur la face interne **84** du radôme **82.** La pièce absorbante **83** a sensiblement la forme d'un T à tête arrondie de manière à épouser la forme du bord de l'ouverture circulaire du réflecteur **82,** de hauteur **H4** et de longueur de base **B4.** Elle dérive de la forme triangulaire par enlèvement de surfaces **85** à découpe sensiblement de la forme d'un triangle isocèle, en particulier un triangle isocèle rectangle.

La figure 9 illustre le rayonnement d'une antenne à réflecteur profond ayant un rapport avant/arrière de 0,2. Le réflecteur principal de cette antenne de l'art antérieur ne comporte pas de jupe. La courbe **90** illustre le diagramme de rayonnement dans la bande de fréquence à 10GHz du réflecteur primaire dans le plan horizontal. La courbe **91** de référence représente le profil standard correspondant au modèle classe 3 ETSI. Les zones **92** correspondent à des performances médiocres à cause d'un niveau élevé des pertes par débordement. Dans les zones **93,** les lobes latéraux dépassent la norme ETSI. En l'absence de jupe, la conséquence direct est que le diagramme de rayonnement présente des pics de débordement élevés dans les zones angulaires **92** correspondant au bord du réflecteur primaire parabolique, et une augmentation des lobes latéraux correspondant aux zones **93.**

La figure 10 illustre le rayonnement d'une antenne à réflecteur profond dont le radôme comporte des pièces absorbantes selon le premier mode de réalisation. La courbe **100** illustre le diagramme de rayonnement dans la bande de fréquence à 10 GHz du réflecteur primaire dans le plan horizontal. La courbe **101** de référence représente le profil standard correspondant au modèle classe 3 ETSI. Les zones **102** correspondent au bord du réflecteur où se produit un moindre débordement que sur la figure précédente. Les zones **103** correspondent aux lobes latéraux qui sont très nettement diminués. Contrairement au diagramme de rayonnement illustré par la figure 7, les valeurs du diagramme de rayonnement restent ici dans le cadre des valeurs maximales autorisées par le gabarit de la classe 3 ETSI malgré l'absence de jupe.

La figure 11 illustre le diagramme de rayonnement d'une antenne à réflecteur profond dont le radôme comporte des pièces absorbantes selon le deuxième mode de réalisation. La courbe **110** illustre le diagramme de rayonnement dans la bande de fréquence à 10 GHz du réflecteur primaire dans le plan horizontal. La courbe **111** de référence représente le profil standard correspondant au modèle classe 3 ETSI. Les zones **112** correspondent au bord du réflecteur où se produit le débordement et les zones **113** correspondent aux lobes latéraux.

En comparant les courbes **100** et **110,** relatives respectivement aux modes de réalisation des figures 4 et 5, on observe que l'épaisseur du lobe principal dans la zone **104, 114** centrale du diagramme de rayonnement augmente avec la surface du triangle.

Bien entendu, la présente invention n'est pas limitée aux modes de réalisation décrits, mais elle est susceptible de nombreuses variantes accessibles à l'homme de l'art. En particulier, on pourra sans sortir du cadre de l'invention modifier le nombre des pièces absorbantes. Un mode de réalisation décrit comporte deux pièces absorbantes en position diamétralement opposées. On peut envisager d'utiliser un nombre pair supérieur (4, 6, 8, etc...) de pièces absorbantes selon le compromis que l'on est disposé à accepter entre la réduction des pertes par débordement et l'impact sur le gain de l'antenne.

## Revendications

1. Antenne (10, 40, 50, 70, 80) comprenant un réflecteur (11, 41, 51, 71, 81)concave à ouverture circulaire muni d'un bord périphérique et un radôme (14, 42, 52, 72, 82), le réflecteur (11, 41, 51, 71, 81) étant protégé par le radôme (14, 42, 52, 72, 82) qui est fixé directement sur le bord périphérique du réflecteur (11, 41, 51, 71, 81), le radôme (14, 42, 52, 72, 82) comprenant une face intérieure (44, 74, 84) tournée vers le réflecteur (11, 41, 51, 71, 81), comprenant en outre au moins une pièce en matériau absorbant (16, 43, 53, 73, 83) appliquée sur la face intérieure (44, 74, 84) du radôme (14, 42, 52, 72, 82) et disposée le long du bord périphérique du réflecteur (11, 41, 51, 71, 81), ladite au moins une pièce en matériau absorbant ayant une forme sensiblement triangulaire dont la pointe est dirigée vers l'axe central de l'ouverture circulaire et dont la base est arrondie suivant le bord périphérique du réflecteur (11, 41, 51, 71, 81),
**caractérisée en ce que** ladite forme sensiblement triangulaire correspond à la surface de contact entre ladite au moins une pièce en matériau absorbant et le radôme (14, 42, 52, 72 ,82).

2. Antenne selon la revendication 2, dans laquelle la surface du radôme (14, 42, 52, 72, 82) couverte par la ou les pièce(s) en matériau absorbant (16, 43, 53, 73, 83) est inférieure à 15% de la surface totale de la face intérieure (44, 74, 84) du radôme (14, 42, 52, 72, 82).

3. Antenne selon l'une des revendications 1 et 2, dans lequel la pièce en matériau absorbant (53, 73, 83) a une surface moindre que le triangle joignant la base au sommet.

4. Antenne selon l'une des revendications 1 à 3, comportant au moins deux pièces en matériau absorbant (16, 43, 53, 73, 83) en position diamétralement opposée.

5. Antenne selon l'une des revendications 1 à 3, dans laquelle les pièces en matériau absorbant sont disposées en anneau formé d'une succession de triangles.

6. Antenne selon l'une des revendications 1 à 5, dans laquelle la pièce en matériau absorbant (53, 73, 83) a la forme d'un triangle amputé d'une partie (60, 75, 85) de sa surface latérale.

7. Antenne selon la revendication 6, dans laquelle les côtés du triangle forment un arc de cercle (61).

8. Antenne selon la revendication 6, dans laquelle les côtés du triangle forment un angle rentrant.

9. Antenne selon l'une des revendications précédentes, dans laquelle la longueur (B1, B2, B3, B4) de la base de la pièce en matériau absorbant (16, 43, 53, 73, 83) est comprise entre D/5 et 2D/5 où D est le diamètre du radôme (14, 42, 52, 72, 82).

10. Antenne selon l'une des revendications précédentes, dans laquelle le rapport de la longueur (B1, B2, B3, B4) de la base de la pièce en matériau absorbant (16, 43, 53, 73, 83) à la hauteur (H1, H2, H3, H4) de la pièce en matériau absorbant est compris entre 1 et 2.

11. Antenne selon l'une des revendications précédentes, dans laquelle le radôme (14, 42, 52, 72, 82) est circulaire, plan et rigide.

## Patentansprüche

1. Antenne (10, 40, 50, 70, 80), umfassend einen konkaven Reflektor (11, 41, 51, 71, 81) mit einer kreisförmigen Öffnung, der mit einem peripheren Rand und einem Radom (14, 42, 52, 72, 82) versehen ist, wobei der Reflektor (11, 41, 51, 71, 81) durch das Radom (14, 42, 52, 72, 82) geschützt ist, das direkt an dem peripheren Rand des Reflektors (11, 41, 51, 71, 81) fixiert ist, wobei das Radom (14, 42, 52, 72, 82) eine Innenfläche (44, 74, 84) umfasst, die zu dem Reflektor (11, 41, 51, 71, 81) gewandt ist, umfassend außerdem mindestens ein Stück aus einem absorbierenden Material (16, 43, 53, 73, 83), das auf der Innenfläche (44, 74, 84) des Radoms (14, 42, 52, 72, 82) aufgebracht ist und entlang des peripheren Rands des Reflektors (11, 41, 51, 71, 81) angeordnet ist, wobei das mindestens eine Stück aus einem absorbierenden Material eine im Wesentlichen dreieckige Form aufweist, deren Spitze zur zentralen Achse der kreisförmigen Öffnung gerichtet ist, und deren Basis, dem peripheren Rand des Reflektors (11, 41, 51, 71, 81) folgend, abgerundet ist,
**dadurch gekennzeichnet, dass** die im Wesentlichen dreieckige Form der Kontaktfläche zwischen dem mindestens einen Stück aus einem absorbierenden Material und dem Radom (14, 42, 52, 72, 82) entspricht.

2. Antenne nach Anspruch 2, wobei die Fläche des Radoms (14, 42, 52, 72, 82), die von dem oder den Stücken aus einem absorbierenden Material (16, 43, 53, 73, 83) bedeckt wird, kleiner ist als 15 % der Gesamtfläche der Innenfläche (44, 74, 84) des Radoms (14, 42, 52, 72, 82).

3. Antenne nach einem der Ansprüche 1 und 2, wobei das Stück aus einem absorbierenden Material (53, 73, 83) eine Fläche aufweist, die kleiner ist als das Dreieck, das die Basis mit dem Scheitel verbindet.

4. Antenne nach einem der Ansprüche 1 bis 3, umfassend mindestens zwei Stücke aus einem absorbierenden Material (16, 43, 53, 73, 83) in diametral gegenüberliegender Position.

5. Antenne nach einem der Ansprüche 1 bis 3, wobei die Stücke aus einem absorbierenden Material als Ring angeordnet sind, der aus einer Folge von Dreiecken gebildet ist.

6. Antenne nach einem der Ansprüche 1 bis 5, wobei das Stück aus einem absorbierenden Material (53, 73, 83) die Form eines Dreiecks aufweist, das an einem Teil (60, 75, 85) seiner Seitenfläche beschnitten ist.

7. Antenne nach Anspruch 6, wobei die Seiten des Dreiecks einen Kreisbogen (61) bilden.

8. Antenne nach Anspruch 6, wobei die Seiten des Dreiecks einen einwärtsspringenden Winkel bilden.

9. Antenne nach einem der vorhergehenden Ansprüche, wobei die Länge (B1, B2, B3, B4) der Basis des Stücks aus einem absorbierenden Material (16, 43, 53, 73, 83) zwischen D/5 und 2D/5 liegt, wobei D der Durchmesser des Radoms (14, 42, 52, 72, 82) ist.

10. Antenne nach einem der vorhergehenden Ansprüche, wobei das Verhältnis der Länge (B1, B2, B3, B4) der Basis des Stücks aus einem absorbierenden Material (16, 43, 53, 73, 83) zur Höhe (H1, H2, H3, H4) des Stücks aus einem absorbierenden Material zwischen 1 und 2 liegt.

11. Antenne nach einem der vorhergehenden Ansprüche, wobei das Radom (14, 42, 52, 72, 82) kreisförmig, eben und starr ist.

## Claims

1. Antenna (10, 40, 50, 70, 80) comprising a concave reflector (11, 41, 51, 71, 81) with a circular opening provided with a peripheral edge and a radome (14, 42, 52, 72, 82), the reflector (11, 41, 51, 71, 81) being protected by the radome (14, 42, 52, 72, 82), which is fixed directly to the peripheral edge of the reflector (11, 41, 51, 71, 81), the radome (14, 42, 52, 72, 82) comprising an inner face (44, 74, 84) facing the reflector (11, 41, 51, 71, 81), also comprising at least one part made of absorbent material (16, 43, 53, 73, 83) that is applied to the inner face (44, 74, 84) of the radome (14, 42, 52, 72, 82) and disposed along the peripheral edge of the reflector (11, 41, 51, 71, 81), said at least one part made of absorbent material having a substantially triangular shape, the point of which is directed towards the central axis of the circular opening and the base of which is rounded in a manner following the peripheral edge of the reflector (11, 41, 51, 71, 81), **characterized in that** said substantially triangular shape corresponds to the contact area between said at least one part made of absorbent material and the radome (14, 42, 52, 72, 82) .

2. Antenna according to Claim 2, wherein the area of the radome (14, 42, 52, 72, 82) that is covered by the part(s) made of absorbent material (16, 43, 53, 73, 83) is less than 15% of the total area of the inner face (44, 74, 84) of the radome (14, 42, 52, 72, 82) .

3. Antenna according to either of Claims 1 and 2, wherein the part made of absorbent material (53, 73, 83) has an area smaller than the triangle joining the base to the tip.

4. Antenna according to one of Claims 1 to 3, having at least two parts made of absorbent material (16, 43, 53, 73, 83) in diametrically opposite positions.

5. Antenna according to one of Claims 1 to 3, wherein the parts made of absorbent material are disposed in a ring formed by a succession of triangles.

6. Antenna according to one of Claims 1 to 5, wherein the part made of absorbent material (53, 73, 83) has the shape of a triangle from which a portion (60, 75, 85) of its lateral surface has been removed.

7. Antenna according to Claim 6, wherein the sides of the triangle form a circular arc (61).

8. Antenna according to Claim 6, wherein the sides of the triangle form a re-entrant angle.

9. Antenna according to one of the preceding claims, wherein the length (B1, B2, B3, B4) of the base of the part made of absorbent material (16, 43, 53, 73, 83) is between D/5 and 2D/5, where D is the diameter of the radome (14, 42, 52, 72, 82).

10. Antenna according to one of the preceding claims, wherein the ratio of the length (B1, B2, B3, B4) of the base of the part made of absorbent material (16, 43, 53, 73, 83) to the height (H1, H2, H3, H4) of the part made of absorbent material is between 1 and 2.

11. Antenna according to one of the preceding claims, wherein the radome (14, 42, 52, 72, 82) is circular, planar and rigid.
